# EUROPÄISCHE PATENTANMELDUNG

(11) **EP 0 318 910 A1**
(43) Veröffentlichungstag der Anmeldung: **07.06.1989**
(21) Anmeldenummer: 88119867.5
(22) Anmeldetag: 29.11.1988
(51) Int. Cl.: D04B 21/00

(54) **Technisches Flächengebilde aus Glas**

(30) Priorität: 02.12.1987 DE 3740809
(71) Anmelder: SCHWEIZERISCHE GESELLSCHAFT FÜR TÜLLINDUSTRIE AG, CH-9542 Münchwilen (CH)
(72) Erfinder: Kaufmann, Josef, CH-9542 Münchwilen (CH)
(74) Vertreter: Blum, Rudolf Emil Ernst

(57) **Zusammenfassung**

Bei der Wirkware bestehen die in Längsrichtung angeordneten durch Masche und Schlinge miteinander verbundenen Fäden (1,2) aus anorganischem Material, z.B. aus Glas.

Die Wirkware wird mit zwei Legeschienen gelegt, wobei die erste Legeschiene abwechslungsweise Masche und Schlinge und die zweite Legeschiene gleichzeitig im gegenteiligen Rhythmus legt.

## Beschreibung

Die vorliegende Erfindung betrifft eine elastische Wirkware gemäss dem Oberbegriff des Anspruches 1.

Aus der Wirktechnick ist es bekannt, Textilien herzustellen, die aus zwei Garnsystemen erzeugt werden, sowie entsprechend der Bildung der Maschen und/oder der Verwendung von elastischen Garnen in mindestens einer Richtung elastisch sind. Derartige aus Natur- und/oder Kunststoffgarn hergestellte Wirkwaren sind für technische Zwecke nicht immer geeignet, insbesondere dann, wenn die technische Wirkware einer höheren Temperatur ausgesetzt ist, wodurch die Wirkware mindestens teilweise zerstört werden kann.

Um Wirkware für derartige Zwecke herstellen zu können, wurden von der Anmelderin Versuche mit Glasfäden unternommen. Die Versuche haben ergeben, dass bei Tricot- und Fransenlegungen mit Glasfäden die Wirkware ein schlechtes Rückbildungsvermögen, ein unregelmässiges Warenbild und einrollende Warenränder aufweist.

Ziel der vorliegenden Erfindung ist eine elastische Wirkware zu schaffen, welche die obengenannten Nachteile nicht aufweist und in allen Richtungen gleichbleibend elastisch ist.

Diese Ziel wird erfindungsgemäss mit dem kennzeichnenden Merkmal des Patentanspruches 1 erreicht.

Die mit der Erfindung erzielbaren Vorteile sind im wesentlichen darin zu sehen, dass die Wirkware ein gutes Rückbildungsvermögen sowie flache, nicht einrollende Warenränder aufweist. und durch die Beweglichkeit der Maschen innerhalb des Gewirkes eine gute Verformbarkeit aufweist.

Im folgenden wird die Erfindung anhand der beiliegenden Zeichnungen erläutert. Es ziegen:
Figur 1 ein Warenbild eines bevorzugten Ausführungsbeispiels der erfindungsgemässen Wirkware, und
Figur 2 einen Teil des in Figur 1 dargestellten Warenbildes.

Wie Aus Figur 1 ersichtlich ist, sind bei der in Rede stehenden Wirkware ein erster Glasfaden 1 abwechslungsweise als Masche und Schlinge und ein zweiter Glasfaden 2 abwechslungsweise als Schlinge und Masche gebildet. Somit wird durch den jeweiligen Glasfaden nur in jeder zweiten Maschenreihe eine Masche gebildet. Die Kreuzungsstelle 3 der Masche liegt ebenfalls nur in jeder zweiten Maschenreihe und die hinterste Stelle 4 des Maschenkopfes liegt bezüglich der Kreuzungsstelle um eine Maschenreihe versetzt. Dadurch, dass nur in jeder zweiten Maschenreihe eine Masche gebildet wird, haben diese einen grösseren Freiraum und sind beweglich. Diese Eigenschaft wird erfindungsgemäss durch den Winkel der Maschenschenkel bestimmt.

In Figur 2 ist dieser Winkel an einer durch den Glasfaden 2 gebildeten Masche dargestellt. Der Schenkelwinkel wird durch die lage der hintersten Stelle 4 des Maschenkopfes bezüglich der Kreuzungsstelle bestimmt. Legt man ein Koordinatenkreuz so an, dass der Nullpunkt in der Kreuzungsstelle liegt und die Ordinate mit der Längsrichtung des Gewirkes zusammenfällt, so beträgt der Winkel einer Geraden durch die hinterste Stelle 4 des Maschenkopfes im dargestellten Beispiel 45°. Es wird darauf hingewiesen, dass dieser Winkel in einem Bereich von 20-75° variieren kann, um eine dem Anwendungszweck entsprechende Elastizität zu erzielen.

Die vorstehend beschriebene Wirkware wird mittels zwei Legeschienen hergestellt. Dabei legt die erste Legeschiene Masche und Schlinge abwechslungsweise und die zweite Legeschiene gleichzeitig im gegenteiligen Rhythmus, wobei die Fäden mit vorbestimmter Spannung zugeführt werden. Die gelegten Maschen und Schlingen stehen aufgrund der Steifheit des Glasgarnes unter Spannung.

Die Schenkel der Maschen werden so auseinandergedrückt und die Maschen und Schlingen ineinandergeschoben. In dieser Position können sich die Fäden entspannen.

Die gute Verformbarkeit der vorstehend beschriebenen Wirkware ergibt sich insbesondere aus der Beweglichkeit der Maschen innerhalb des Gewirkes.

Es ist daher möglich, die Wirkware in alle Richtungen zu verformen.

Diese Möglichkeit ist insbesondere vorteilhaft bei einer bevorzugten Anwendungsform der Wirkware als Einlage für Verbundwerkstoffe. Da die Wirkware nicht einrollt, kann diese problemlos zugeschnitten und in die jeweilige Form eingelegt werden.

## Patentansprüche

1. Elastische Raschelwirkware bei der die in Längsrichtung angeordneten Fäden durch Masche und Schlinge miteinander verbunden und Masche und Schlinge abwechslungsweise nach dem Rapport L1:2-0/4-4 //, L2: 0-0/2-4 // gelegt sind, dadurch gekennzeichnet, dass die Fäden (1,2) aus Einfach- oder Mehrfachgarn aus Glas bestehen, um ein hochelastisches Gewirke zu erhalten.

2. Raschelwirkware nach Anspruch 1, dadurch gekennzeichnet, dass die Fäden (1,2) aus Zwirn bestehen.

3. Raschelwirkware nach Anspruch 1, dadurch gekennzeichnet, dass die Maschen bezüglich der Längsrichtung geneigt ausgebildet sind, wobei der Winkel einer durch die Kreuzungsstelle (3) und der untersten Stelle (4) des Maschenkopfes verlaufenden Linie und der Längsrichtung der Raschelwirkware im Bereich von 20 bis 75 Grad liegt.
